# FASCICULE DE BREVET EUROPEEN

(11) **EP 0 041 877 B1**
(45) Date de publication et mention de la délivrance du brevet: **18.07.1984**
(21) Numéro de dépôt: 81400789.4
(22) Date de dépôt: 19.05.1981
(51) Int. Cl.: H01P 5/18

(54) **Coupleur hyperfréquence à guide d'onde**
Mikrowellen-Hohlleiterkoppler
Microwave waveguide-coupler

(30) Priorité: 10.06.1980 FR 8012864
(43) Date de publication de la demande: 16.12.1981
(73) Titulaire: THOMSON-CSF, 75008 Paris (FR)
(72) Inventeur: Bedoure, Daniel, F-75360 Paris Cedex 08 (FR)
(74) Mandataire: Benoit, Monique

## Description

La présente invention concerne des coupleurs hyperfréquences à guides d'onde.

Dans la plupart des dispositifs hyperfréquences, il est nécessaire de pouvoir prélever une partie déterminée du signal élaboré, afin de mesurer les différents paramètres définissant ce signal hyperfréquence et, éventuellement, de les corriger en fonction des conditions d'utilisation. Cette opération est réalisée à l'aide de dispositifs connus sous le nom de coupleurs, qui prélèvent un pourcentage déterminé de la puissance véhiculée, par exemple dans un guide d'onde ou par une ligne du type microstrip.

Les sources d'émission hyperfréquence délivrant des puissances souvent élevées, le moyen de propagation le plus adapté est alors le guide d'onde. Cependant, ces guides d'onde ne permettent pas une bande passante en fréquence suffisante, notamment pour les systèmes modernes de détection électromagnétique. Pour remédier à cet inconvénient de l'étroitesse de bande passante en fréquence pour un mode de propagation donné, l'art antérieur utilise des guides d'ondes munis d'un ou de plusieurs redans.

Comme par exemple dans le brevet américain US-A-4 060 778 décrivant un filtre hyperfréquence absorbant les harmoniques. Ces redans consistent en des barres conductrices fixées sur les parois intérieures du guide d'onde, à des endroits déterminés, et en contact électrique avec les parois de ce guide d'onde. En fonction du nombre, de la forme, et de la position de ces redans dans le guide d'onde, la bande passante en fréquence se trouve augmentée plus ou moins. Le type le plus couramment utilisé de ces guides d'onde modifiés, possède deux redans de forme parallélépipédique et qui sont fixés sur les parois intérieures du guide d'onde, de façon à être parallèles à l'axe de symétrie du guide d'onde et de façon à ce que le plan de symétrie longitudinal et parallèle au petit côté de la section droite de ce guide d'onde, soit également un plan de symétrie longitudinal pour chacun de ces redans.

Les coupleurs hyperfréquences utilisant ce type de guide d'onde à redans, sont selon l'art antérieur, réalisés à partir de deux guides d'onde à deux redans, parallèles l'un à l'autre et ayant une paroi comprenant un redan commune à ces deux guides d'onde. Des trous de diamètre déterminé sont alors pratiqués dans la paroi commune de façon à établir le couplage. Le nombre de ces trous et leur diamètre dépend du taux de couplage désiré ainsi que des conditions d'adaptation d'impédance qui sont imposées par le système.

L'inconvénient principal de ces coupleurs est leur encombrement. Pour un taux de couplage de 10 dB, il est courant d'obtenir des longueurs excédant 30 cm, ce qui peut interdire leur emploi dans des dispositif de petite dimension comme par exemple les têtes de missiles.

La présente invention vise à remédier à cet inconvénient en définissant un coupleur hyperfréquence à deux guides d'onde, utilisant au moins chacun un redan, et dont les caractéristiques de couplage sont au moins égales au coupleur du type à trous de l'art antérieur mais dont l'encombrement est très réduit.

Selon une caractéristique de l'invention, le coupleur hyperfréquence à deux guides d'onde parallèles et possédant une paroi commune, est caractérisé par le fait que cette paroi commune est percée de fentes parallèles à une section droite de ces deux guides d'onde.

D'autres avantages et caractéristiques de l'invention apparaîtront dans la description qui suit, illustrée à l'aide de l'unique figure qui représente un exemple de réalisation d'un coupleur hyperfréquence à deux guides d'onde selon l'invention.

L'art antérieur connaît des coupleurs hyperfréquences à guides d'onde de petite dimension; ceux-ci sont réalisés à l'aide de guides d'onde classiques à section rectangulaire sans redans, et sont connus sous l'appellation anglo-saxonne »branch line« et sont décrits par exemple dans le brevet américain US-A-2 558 385. Le couplage, dans ce type de coupleur, est assuré par des tronçons de guides d'onde montés orthogonalement aux deux guides d'onde dont on désire effectuer le couplage. Leur inconvénient majeur est une limitation de la bande passante en fréquence, du fait précisément de l'utilisation de ces tronçons de guides d'onde sans redans comme éléments de couplage.

Ce préjugé technique de la limitation de la bande passante en fréquence du au guide d'onde sans redan comme élément de couplage, est surmonté dans le coupleur selon l'invention. En effet, celui-ci utilise comme éléments de couplage des fentes, dont la forme est rectangulaire dans le mode de réalisation optimal selon l'invention. Celles-ci sont donc assimilables à des tronçons de guides d'onde sans redan. Des expérimentations ont montré que l'utilisation d'un tel moyen de couplage permet d'obtenir des résultats souvent meilleurs que ceux obtenus avec des coupleurs hyperfréquences du type à trous de l'art antérieur, notamment en ce qui concerne la largeur de la bande passante en fréquence, tout en nécessitant un encombrement très réduit par rapport à ces derniers.

La figure montre un exemple préférentiel de réalisation d'un coupleur hyperfréquence selon l'invention, adapté à des guides d'onde à deux redans. Il comporte le coupleur proprement dit, constitué de deux guides d'onde 2 et 5 à un redan 10 et 15, et d'une plaque conductrice 7 percée de fentes 31, 32, 33, 34, 35, cette plaque servant de paroi commune sans redan aux deux guides d'onde 2 et 5 à un redan. Sur la voie directe de ce coupleur, sont connectées deux transitions 4 et 6 permettant de passer d'un guide d'onde à deux redans 12 à un guide d'onde à un seul redan 5. Pour ce faire, le long de chacune de ces transitions 4 et 6, l'un des redans 30 est progressivement supprimé alors que l'autre 13 est agrandi de façon à obtenir le profil souhaité pour le guide d'onde 5 à un redan 15. Sur la voie couplée, le guide d'onde 2 à un redan 10 est relié d'une part à une terminaison ohmique 1 et d'autre part à une transition 3 du type guide d'onde ligne coaxiale 11; cette terminaison ohmique et cette transition guide d'onde ligne coaxiale sont toutes deux bien connues de l'homme de l'art. A titre d'exemple, la terminaison ohmique peut être constituée par un tronçon de guide d'onde à un redan 8 dans lequel un matériau diélectrique absorbant les ondes hyperfréquences 9 est placé. Ce matériau diélectrique 9 pourra être taillé en forme de coin d'une largeur égale à celle du redan 8, de façon à ce qu'il soit en contact avec ce redan 8 et la paroi du guide d'onde à l'extrémité de la terminaison ohmique 1, comme le montre la figure. La plaque métallique 7 assurant le couplage, doit être telle que son épaisseur et l'intervalle entre deux fentes consécutives sont voisines de À go/4, ou J go est la longueur d'onde guidée correspondant au centre de la bande de fréquences désirée. Ces fentes de largeur différente sont également disposées symétriquement par rapport au centre de la plaque 7.

Le coupleur hyperfréquence décrit précédemment ne constitue qu'un exemple de réalisation adapté à des guides d'onde à deux redans. De même les terminaisons ohmiques et le coupleur guide d'onde-ligne coaxiale, peuvent être remplacés par d'autres types de terminaisons adaptés au fonctionnement du dispositif dans lequel le coupleur hyperfréquence est monté.

Dans le cas ou les guides d'onde utilisés possèdent une structure particulière, et notamment lorsque la section de ces guides d'onde comporte plus de deux redans, il faut adapter la forme des tronçons de guides d'onde 2 et 5 ainsi que les transitions 4 et 6 de façon à ne pas avoir, dans la partie du coupleur hyperfréquence correspondant à la plaque conductrice 7, de redans en contact avec cette plaque conductrice 7 percée de fentes. Pour cela, on peut être amenés à réduire puis à supprimer certains redans respectivement dans les transitions 4 et 6 et dans les tronçons de guides d'onde 2 et 5, comme cela est le cas pour le redan 30 dans l'exemple particulier de la figure.

La détermination pratique des différentes dimensions du coupleur hyperfréquence, et notamment la largeur des fentes 31, 32, 33 et 34 de la plaque conductrice 7 de couplage, pour chaque cas particulier est effectuée à partir des calculs développés dans l'article de William J. GET-SINGER, IRE Transactions on Microwave Theory and Techniques, 1962 page 41 et suivantes, et dans l'article de John REED, IRE Transactions on Microwave Theory and Techniques 1958 page 398 et suivantes.

On a ainsi décrit un coupleur hyperfréquence à large bande passante en fréquence et de faible dimension.

## Revendications

1. Coupleur hyperfréquence comportant deux guides d'onde parallèles (2, 5) qui présentent une paroi commune conductrice (7), d'épaisseur voisine de À go/4 où À go est la longueur d'onde guidée correspondant au centre de la bande de fréquence désirée et qui est percée de fentes (31, 32, 33, 34, 35) parallèles à la section droite des deux guides d'onde (2, 5), caractérisé en ce que les guides d'onde auxquels sont raccordés le coupleur possédant deux redans, les deux guides d'onde (2, 5) du coupleur comportent chacun un redan (10, 15) parallèle à la direction de propagation dans le guide d'onde, chacun de ces redans (10, 15) étant fixé sur la paroi de chacun des deux guides d'onde (2, 5) qui est parallèle à la paroi commune (7) sans redan.

2. Coupleur hyperfréquence selon la revendication 1, caractérisé en ce que les fentes (31, 32, 33, 34, 35) pratiquées dans ladite paroi commune conductrice (7) sont éloignées les unes des autres d'une distance voisine de À go/4.

3. Coupleur hyperfréquence selon l'une quelconque des revendications 1 et 2, caractérisé en ce qu'il comporte des moyens de transition (3, 4, 6) fixés aux entrées et sorties des guides d'onde (2, 5) du coupleur, ces transitions étant constituées de façon à supprimer les redans se trouvant dans le plan de la paroi commune (7).

4. Coupleur hyperfréquence selon la revendication 3, caractérisé en ce que l'un des moyens de transition (3) au moins est du type guide d'onde/ligne coaxiale.

5. Coupleur hyperfréquence selon la revendication 3, caractérisé en ce que les moyens de transition (4, 6) permettent de passer d'un guide d'onde à un redan à un guide d'onde à deux redans.

6. Coupleur hyperfréquence selon l'une quelconque des revendications 1 à 5, caractérisé en ce qu'il comporte au moins une terminaison ohmique (1) fermant une extrémité de l'un des deux guides d'ondes (2, 5) du coupleur hyperfréquence.

## Patentansprüche

1. Mikrowellen-Koppler mit zwei parallelen Hohlleitern (2, 5), die eine gemeinsame leitende Wand (7) einer Dicke von ungefähr A go/4 aufweisen, miti go gleich der Wellenlänge der geführten Welle entsprechend dem Zentrum des gewünschten Frequenzbandes, wobei in die Wand zur Querschnittsfläche der beiden Hohlleiter parallele Schlitze (31, 32, 33, 34, 35) eingeschnitten sind, dadurch gekennzeichnet, daß die Hohlleiter, an die der Koppler angeschlossen ist, zwei Rippen besitzen und daß die beiden Hohlleiter (2, 5) des Kopplers je eine zur Fortpflanzungsrichtung im Hohlleiter parallele Rippe (10, 15) aufweisen, die auf derjenigen Wand des betreffenden Hohlleiters des Kopplers befestigt ist, welche zur gemeinsamen rippenlosen Wand (7) parallel verläuft.

2. Mikrowellen-Koppler nach Anspruch 1, dadurch gekennzeichnet, daß die in die gemeinsame leitende Wand (7) eingeschnittenen Schlitze (31, 32, 33, 34, 35) einen gegenseitigen Abstand von etwa _{J}i go/4 besitzen.

3. Mikrowellen-Koppler nach einem beliebigen der Ansprüche 1 und 2, dadurch gekennzeichnet, daß er Übergangsmittel (3, 4, 6) aufweist, die an den Eingängen und Ausgängen der Hohlleiter (2, 5) des Kopplers befestigt sind und so ausgebildet sind, daß die Rippen, die sich in der Ebene der gemeinsamen Wand (7) befinden, verschwinden.

4. Mikrowellen-Koppler nach Anspruch 3, dadurch gekennzeichnet, daß zumindest eines der Übergangsmittel (3) vom Typ Hohlleiter/Koaxialkabel ist.

5. Mikrowellen-Koppler nach Anspruch 3, dadurch gekennzeichnet, daß die Übergangsmittel (4, 6) einen Übergang von einem Hohlleiter mit einer Rippe auf einen Hohlleiter mit zwei Rippen erlauben.

6. Mikrowellen-Koppler nach einem beliebigen der Ansprüche 1 bis 5, dadurch gekennzeichnet, daß er mindestens einen ohm'schen Abschluß (1) aufweist, der ein Ende des einen der zwei Hohlleiter (2, 5) des Mikrowellen-Kopplers abschließt.

## Claims

1. A microwave coupler comprising two parallel wave guides (2, 5) having a common conducting wall (7) the thickness of which is approximately λ go/4, λ go constituting the guided wavelength corresponding to the center of the desired frequency band, this wall being provided with slots (31, 32, 33, 34, 35) extending parallelly to the crocc-section of the two wave guides (2, 5), characterized in that, the wave guides to which the coupler is connected having two ribs, the two wave guides (2, 5) of the coupler comprise each a rib (10, 15) extending parallelly to the direction of propagation in the wave guide, each rib (10, 15) being attached to that wave guide wall which is parallel to the common wall (7), this common wall being without rib.

2. A microwave coupler according to claim 1, characterized in that the slots (31, 32, 33, 34, 35) cut into the common conducting wall (7) are distant from each other by a distance of about À go/4.

3. A microwave coupler according to any of claims 1 and 2, characterized in that it comprises transition means (3, 4, 6) which arc attached in the inputs and outputs of the wave guides (2, 5) of the coupler and which are thus conceived that the ribs which are situated in the plane of the common wall (7) are suppressed.

4. A microwave coupler according to claim 3, characterized in that at least one of the transition means (3) is of the wave guide/coaxial line type.

5. A microwave coupler according to claim 3, characterized in that the transition means (4, 6) are conceived to allow a transition from a wave guide with one rib to a wave guide with two ribs.

6. A microwave coupler according to anyone of claims 1 to 5, characterized in that it comprises at least one ohmic termination (1) which terminates an end of one of the two wave guides (2,5) of the microwave coupler.
